# EUROPÄISCHE PATENTSCHRIFT

(11) **EP 0 729 127 B1**
(45) Veröffentlichungstag und Bekanntmachung des Hinweises auf die Patenterteilung: **25.03.1998**
(21) Anmeldenummer: 95118203.9
(22) Anmeldetag: 20.11.1995
(51) Int. Cl.: G09F 11/02

(54) **Wechselanzeigevorrichtung**
Display device for variable signs
Dispositif d'affichage pour annonces changeantes

(30) Priorität: 21.02.1995 DE 19505837
(43) Veröffentlichungstag der Anmeldung: 28.08.1996
(73) Patentinhaber: Dambach-Werke GmbH, D-76456 Kuppenheim (DE)
(72) Erfinder: Killinger, Erich, Dr.-Ing., D-76571 Gaggenau (DE)
(74) Vertreter: Fleck, Hermann-Josef, Dr.-Ing.

(56) Entgegenhaltungen:
- EP-A- 0 499 324
- EP-A- 0 501 303
- DE-A- 4 227 676
- GB-A- 2 246 009
- US-A- 5 255 465

## Beschreibung

Die Erfindung bezieht sich auf eine Wechselanzeigevorrichtung mit mindestens einem um eine Achse drehbaren im Querschnitt polygonalen oder lamellenförmigen Anzeigekörper, der auf seiner Außenseite in gleichen Drehwinkelabständen mehrere zu einer Sichtseite drehbare Anzeigeflächen aufweist, mit einem Antriebsmotor und mit einer zwischen diesem und dem Anzeigekörper angeordneten Getriebevorrichtung, die eine Antriebswelle und eine mit dem Anzeigekörper gekoppelte Abtriebswelle besitzt.

Eine Wechselanzeigevorrichtung dieser Art ist in der EP 0 370 414 A2 als bekannt ausgewiesen. Hierbei wird die Rotation der Antriebswelle eines Elektromotors über ein übliches Getriebe auf eine mit einem Anzeigekörper verbundene Abtriebswelle übertragen, so daß die verschiedenen Anzeigeflächen des Anzeigekörpers zur Sichtseite gedreht werden. Die Kurvenform des Geschwindigkeitsverlaufs der Abtriebswelle entspricht hierbei bis auf den Betrag der Geschwindigkeit derjenigen der Antriebswelle. Über einen Hebelmechanismus wird die Drehung der Abtriebswelle zur synchronen Bewegung auf weitere Anzeigekörper übertragen. Hierdurch ist die Belastung des Motors insbesondere in der Anfangsphase der Rotation relativ hoch, so daß ein relativ leistungsfähiger Motor oder eine entsprechende elektrische Steuerung vorgesehen werden muß.

Der Erfindung liegt die Aufgabe zugrunde, eine Wechselanzeigevorrichtung der eingangs angegebenen Art zu schaffen, bei der, gemessen an den zu bewegenden Anzeigekörpern, ein Motor mit relativ geringer Leistung einsetzbar und der Steuerungsaufwand gering ist.

Diese Aufgabe wird mit den im Patentanspruch 1 genannten Merkmalen gelöst. Hiernach ist also vorgesehen, daß die Getriebevorrichtung zwischen der Antriebswelle und der Abtriebswelle einen Getriebeabschnitt aufweist, mit dem eine während des Anzeigewechsels gleichmäßige Rotationsgeschwindigkeit der Antriebswelle in eine Rotationsgeschwindigkeit der Abtriebswelle umsetzbar ist, die stetig von einem minimalen anfänglichen Wert auf einen momentanen maximalen Wert steigt und anschließend stetig auf einenminimalen Wert am Ende des Anzeigewechsel fällt.

Infolge der derart aufgebauten Getriebevorrichtung ist die benötigte Leistung zum Drehen des Anzeigekörpers insbesondere auch in der Anfangsphase des Anzeigewechsels gering, da der bzw. die Anzeigekörper von einer sehr geringen Rotationsgeschwindigkeit aus allmählich auf die maximale Rotationsgeschwindigkeit gebracht wird (werden). Auch wirken sich die erfindungsgemäßen Maßnahmen günstig in der Endphase des Anzeigewechsels aus, da durch den allmählichen Rückgang der Rotationsbewegung auf den minimalen Wert und schließlich auf Null eine minimale Bremskraft erforderlich ist und der Anzeigekörper exakt in die Anzeigestellung gedreht werden kann. Insbesondere bei verhältnismäßig schweren Anzeigekörpern, wie sie zum Beispiel für großflächige Anzeigen im Straßenverkehr benötigt werden, wirken sich die angegebenen Maßnahmen vorteilhaft aus. Ein weiterer Vorteil besteht darin, daß durch den angegebenen Aufbau der Getriebevorrichtung eine auf die Anzeigefläche wirkende Windkraft praktisch keine Verdrehung der Anzeigekörper bewirkt.

Ein einfacher und dabei zuverlässig arbeitender Aufbau ist derart, daß die Drehachsen der Antriebswelle und der Abtriebswelle parallel unter einem ersten festen Abstand zueinander ausgerichtet sind und an ihren einander zugekehrten Endbereichen je einen quer zur Drehachse verlaufenden Hebelarm aufweisen, daß das Ende des einen Hebelarms in einem von der zugehörigen Drehachse zweiten festen Abstand mit einem Koppelglied versehen ist, wobei der zweite Abstand größer ist als erste der Abstand, daß das Koppelglied in einer Führungsbahn des anderen Hebelarms während der Rotation in der Antriebswelle und der Abtriebswelle radial geführt ist, so daß sich zwischen dem Koppelglied und der Drehachse des anderen Hebelarms ein während der Rotation variabler Abstand ergibt, und daß in einer Anzeigestellung des Anzeigekörpers die beiden Hebelarme in einer Winkelstellung ausgerichtet sind, in der der variable Abstand minimal ist, während er bei Rotation der Drehachsen um 180 ° maximal ist und bei weiterer Rotation wieder auf das Minimum bei 360 ° zurückkehrt. Hiernach ist die maximale Rotationsgeschwindigkeit der Abtriebswelle bei einer Drehung um 180 ° erreicht, d.h., auf halbem Weg während des Anzeigewechsels. Ein neuer Anzeigewechsel beginnt somit wieder bei 0°, d.h., aus der Ausgangsstellung der Antriebs- bzw. Abtriebswelle.

Eine volle Umdrehung der Antriebs- bzw. Abtriebswelle wird exakt erreicht, wenn vorgesehen ist, daß die Getriebevorrichtung zwischen der Abtriebswelle und dem Anzeigekörper einen Untersetzungsgetriebeteil aufweist, der eine volle Umdrehung der Abtriebswelle in einen dem Drehwinkelabstand zweier aufeinanderfolgender Anzeigeflächen entsprechenden Drehwinkel umsetzt. Hierzu kann der Aufbau in einfacher Weise derart vorgenommen werden, daß der Untersetzungsgetriebeteil zwei aufeinander kämmende Zahnräder aufweist, deren Zahnverhältnis dem Drehwinkelverhältnis von Abtriebswelle und Anzeigekörper umgekehrt proportional ist.

Die Koppelung zwischen der Antriebswelle und der Abtriebswelle kann bspw. so ausgeführt sein, daß das Koppelglied einen parallel zu den Drehachsen der Antriebs- und Abtriebswelle ausgerichteten Zapfen aufweist, und daß die Führungsbahn geradlinig verläuft und durch eine Nut oder einen Schlitz gebildet ist. Hierdurch wird eine sichere Kopplung bei einfacher Ausbildung des Koppelmechnismus erreicht. Eine leichtgängige Führung ergibt sich dadurch, daß das Koppelglied mittels einer Rolle in der Führungsbahn gelagert ist.

Eine exakte Positionierung der Anzeigefläche des Anzeigekörpers auf der Sichtseite und das exakte Anfahren der Ausgangsstellung des Antriebsmechanismus wird dadurch erzielt, daß eine Detektoreinrichtung vorgesehen ist, mit der die Positionierung der jeweiligen Anzeigefläche in der Anzeigeposition feststellbar ist.

Ist vorgesehen, daß der eine, mit dem Koppelglied versehene Hebelarm an der Abtriebswelle angebracht ist, während der andere, mit der Führungsbahn versehene Hebelarm an der Antriebswelle angebracht ist, und daß bei dem Minimum des variablen Abstandes dieser kleiner ist als der feste Abstand zwischen den Drehachsen der Antriebswelle und der Abtriebswelle, so ergibt sich die Möglichkeit, einen sehr sanften Anlauf der Abtriebswelle und des bzw. der Anzeigekörper zu verwirklichen, da der variable Hebelarm zu Beginn und am Ende des Anzeigewechsels sehr klein gehalten werden kann.

Die Erfindung wird nachfolgend anhand von Ausführungsbeispielen unter Bezugnahme auf die Zeichnungen näher erläutert. Es zeigen:
- Fig. 1: eine perspektivische ausschnittsweise Darstellung einer Wechselanzeigevorrichtung, aus der ein Antriebsmechanismus ersichtlich ist,
- Fig. 2A bis 2D: eine Folge von Stellungsbildern des Antriebsmechanismus für verschiedene Drehstellungen, und zwar links in Draufsicht und rechts in Seitenansicht,
- Fig.3A bis 3C: eine gegenüber der Fig. 1 geringfügig abgewandelte Dar stellung, wobei in den Fig. A bis C verschiedene Anzeigeflächen zur Sichtseite gerichtet sind, und
- Fig. 4: eine Seitenansicht eines weiteren Antriebsmechanismus für eine Wechselanzeigevorrichtung.

Die Fig. 1 zeigt eine Wechselanzeigevorrichtung 10 mit einem Anzeigekörper 4 in Form eines dreiseitigen Prismas mit drei flachen, nach außen kehrbaren Anzeigeflächen 1, 2 und 3, wobei die sichtseitige Anzeigefläche 1 mit einer fett dargestellten Ziffer bezeichnet ist, während die beiden anderen Anzeigeflächen 2 und 3 mit in Hohlschrift dargestellten Ziffern bezeichnet sind. Der Anzeigekörper 4 wird beim Anzeigewechsel mittels eines Antriebsmechanismus gedreht, der einen Motor M, eine über ein Winkelgetriebeteil angetriebene Antriebswelle 5 und eine Abtriebswelle 6 aufweist. Zwischen der Abtriebswelle 6 und dem Anzeigekörper 4 ist ein Untersetzungsgetriebe mit Zahnrädern 6.2 und 7 angeordnet, deren Zahnverhältnis so gewählt ist, daß bei einer Umdrehung der Abtriebswelle 6 eine Drittel Umdrehung des Anzeigekörpers 4 erfolgt und für den Anzeigewechsel von einer Anzeigefläche auf eine benachbarte Anzeigefläche gerade eine Umdrehung der Abtriebswelle 6 erforderlich ist. Die Drehstellung des Anzeigekörpers 4 wird mittels einer Detektoreinrichtung 8 erfaßt, der bspw. drei Codierschreiben auf einer Achse aufweist.

Die Drehachsen der Antriebswelle 5 und der Abtriebswelle 6 sind parallel zueinander ausgerichtet und um einen Abstand a (siehe Fig. 2A) versetzt. An den gegeneinander gerichteten Endbereichen der Antriebswelle 5 und der Abtriebswelle 6 ist jeweils ein Hebelarm 5.1 bzw. 6.1 festgelegt. Der Hebelarm 5.1 weist auf seiner der Abtriebswelle 6 zugewandten Seite eine U-förmige Nut auf, während der an der Abtriebswelle 6 festgelegte Hebelarm 6.1 auf seiner der Antriebswelle 5 zugewandten Seite einen Zapfen 6.11 aufweist, der in der U-förmigen Nut des anderen Hebelarms 5.1 geführt ist. Der Zapfen 6.11 ist parallel zu den Drehachsen der Antriebswelle 5 und Abtriebswelle 6 ausgerichtet und trägt zum drehbaren Lagern in der U-förmigen Nut eine Rolle. Wie ebenfalls aus Fig. 2A hervorgeht, ist der parallele Abstand b der Achse des Zapfens 6.11 von der Drehachse der Abtriebswelle 6 größer als der Abstand a zwischen den Drehachsen der Antriebswelle 5 und der Abtriebswelle 6.

Durch die beschriebene Kopplung zwischen der Antriebswelle 5 und der Abtriebswelle 6 über die jeweiligen Hebelarme 5.1 und 6.1 und den in der U-förmigen Nut geführten Zapfen 6.11 ergibt sich während eines Rotationszyklus um 360° für die Abtriebswelle 6 eine andere Kurvenform der Rotationsgeschwindigkeit als bei der Antriebswelle 5, wie aus der Figurenfolge 2A bis 2D hervorgeht. Auf der linken Seite der Figurenfolge sind die Stellungen der beiden Hebelarme 5.1 und 6.1 in Draufsicht von der Antriebswelle 5 her dargestellt, während auf der rechten Seite eine Seitenansicht mit dem Motor M, der Antriebswelle 5, dem daran festgelegten Hebelarm 5.1, dem Zapfen 6.11, dem Hebelarm 6.1, der Abtriebswelle 6 und einer Seite des Antriebskörpers 4 gezeigt ist. In der Fig. 2A ist die Situation dargestellt, wie sie bei einer zur Sichtseite gekehrten Anzeigefläche, zum Beispiel der Anzeigefläche 1, vorliegt. Der an der Abtriebswelle 6 festgelegte Hebelarm 6.1 zeigt hierbei in Richtung des Abstandes der Drehachse 5, während der an der Antriebswelle 5 festgelegte Hebelarm 5.1 in dieselbe Richtung zeigt. Wie ersichtlich, ist der feste Abstand zwischen der Drehachse der Abtriebswelle 6 und dem an dem Hebelarm 6.1 angeordneten Zapfen 6.11 b größer als der Abstand a zwischen den Drehachsen der Antriebswelle 5 und der Abtriebswelle 6. Zwischen der Drehachse der Antriebswelle 5 und der Achse des Zapfens 6.11 ergibt sich ein Abstand c, der variabel ist und in der in Fig. 2A gezeigten Ausgangsstellung der Differenz zwischen den Abständen b und a entspricht. Hierbei ist der variable Abstand c kleiner als der feste Abstand a zwischen den Drehachsen der Antribswelle 5 und der Abtriebswelle 6.

Aus Fig. 2B ist ersichtlich, daß sich bei einer Drehung des antriebsseitigen Hebelarms 5.1 um 90° der abtriebsseitige Hebelarm 6.1 um einen wesentich geringeren Drehwinkel gedreht hat. Gemäß Fig. 2C hat sich der antriebsseitige Hebelarm 5.1 um deutlich mehr als 90° gedreht, während der abtriebsseitige Hebelarm 6.1 90° erreicht hat und in Fig. 2D haben beide Hebelarme 5.1 und 6.1 einen Drehwinkel von 180° beschrieben. Entsprechend den Drehwinkeln der Hebelarme 5.1 und 6.1 ändern sich auch die Drehwinkel der Antriebswelle 5 bzw. der Abtriebswelle 6.

Bei gleichmäßiger Drehung der Antriebswelle 5, die nach einer kurzen Anlaufphase erreicht ist, dreht sich somit die Abtriebswelle 6 zunächst sehr langsam und dann mit stetig zunehmender Geschwindigkeit bis zu einem Maximum bei 180°, wonach die Rotationsgeschwindigkeit der Abtriebswelle 6 bei weiterhin gleichbleibender Rotationsgeschwindigkeit der Antriebswelle 5 stetig abnehmend wieder auf den minimalen Wert bei 360° bzw. 0° verringert. Bei einem erneuten Anzeigewechsel läuft somit der Vorgang erneut ab, wobei stets ein langsamer Anlauf des Anzeigekörpers 4 über eine maximale Rotationsgeschwindigkeit bei halbem Drehwinkel zwischen zwei benachbarten Anzeigeflächen und danach eine Verringerung der Drehgeschwindigkeit auf einen minimalen Wert bei Ende des Anzeigewechsels erreicht ist.

Infolge der bis zum Maximum allmählich zunehmenden und danach allmählich abnehmenden Rotationsgeschwindigkeit des bzw. der Anzeigekörper 4 ist die erforderliche Kraft insbesondere in der Anfangsphase und der Endphase gering, so daß auch lediglich eine geringe Antriebsleistung benötigt wird. Umgekehrt vermag eine auf die Anzeigefläche drückende Windkraft den Anzeigekörper praktisch nicht aus der Anzeigestellung herauszudrehen, da hierzu infolge der beschriebenen Getriebegeometrie des zwischen der Antriebswelle 5 und der Abtriebswelle 6 angeordneten Getriebeabschnitts eine sehr große Kraft erforderlich wäre.

In den Figuren 3A bis 3C ist eine ähnliche Darstellung wiedergegeben wie in Fig. 1, wobei die verschiedenen Anzeigeflächen 1 bis 3 auf der Sichtseite angeordnet sind. Aus den Figuren 3A bis 3C geht hervor, daß dies stets dann der Fall ist, wenn der beschriebene Getriebeabschnitt die gleiche Ausgangsposition hat. In den Figuren 3A bis 3C ist der antriebsseitige Hebelarm in teilweise geschnittener Darstellung gezeigt, so daß auch der in der U-förmigen Nut abrollende Zapfen erkennbar ist.

Bei dem bisher beschriebenen Ausführungsbeispiel sind die Achse des Anzeigekörpers 4 und die Drehachsen der Antriebswelle 5 und der Abtriebswelle 6 in gleicher Richtung angeordnet. In Fig. 4 ist hingegen die Achse des Anzeigekörpers 4 bezüglich der Abtriebswelle 6 und der Antriebswelle 5 rechtwinklig angeordnet. Die Übertragung der Rotation zwischen Abtriebswelle 6 und dem Anzeigekörper 4 erfolgt hierbei über ein Kegelradgetriebe mit Kegelrädern 6.2' und 7', deren Zahnverhältnis ebenfalls so gewählt ist, daß bei einer vollen Umdrehung der Abtriebswelle 6 der Anzeigekörper 4 gerade soweit gedreht wird, daß die nächste Anzeigefläche auf der Sichtseite erscheint. Im vorliegenden Fall beträgt somit wegen der drei Anzeigeflächen das Zahnverhältnis des Kegelrads 7' zu dem Kegelrad 6.2' drei zu eins.

## Patentansprüche

1. Wechselanzeigevorrichtung mit mindestens einem um eine Achse drehbaren im Querschnitt polygonalen oder lamellenförmigen Anzeigekörper, der auf seiner Außenseite in gleichen Drehwinkelabständen mehrere zu einer Sichtseite drehbare Anzeigeflächen aufweist, mit einem Antriebsmotor und mit einer zwischen diesem und dem Anzeigekörper angeordneten Getriebevorrichtung, die eine Antriebswelle und eine mit dem Anzeigekörper gekoppelte Abtriebswelle besitzt,
dadurch gekennzeichnet,
daß die Getriebevorrichtung (5,6,7) zwischen der Antriebswelle (5) und der Abtriebswelle (6) einen Getriebeabschnitt (5.1, 6.1, 6.11) aufweist, mit dem eine während des Anzeigewechsels gleichmäßige Rotationsgeschwindigkeit der Antriebswelle (5) in eine Rotationsgeschwindigkeit der Abtriebswelle (6) umsetzbar ist, die stetig von einem minimalen anfänglichen Wert auf einen momentanen maximalen Wert steigt und anschließend stetig auf einenminimalen Wert am Ende des Anzeigewechsel fällt.

2. Wechselanzeigevorrichtung nach Anspruch 1,
dadurch gekennzeichnet,
daß die Drehachsen der Antriebswelle (5) und der Abtriebswelle (6) parallel unter einem ersten festen Abstand zueinander ausgerichtet sind und an ihren einander zugekehrten Endebereichen je einen quer zur Drehachse verlaufenden Hebelarm (5.1, 6.1) aufweisen,
daß das Ende des einen Hebelarms (6.1) in einem von der zugehörigen Drehachse zweiten festen Abstand (b) mit einem Koppelglied (6.11) versehen ist, wobei der zweite Abstand (b) größer ist als der erste Abstand (a), daß das Koppelglied (6.11) in einer Führungsbahn des anderen Hebelarms (5.1) während der Rotation der Antriebswelle und der Abtriebswelle (6) radial geführt ist, so daß sich zwischen dem Koppelglied (6.11) und der Drehachse des anderen Hebelarms (5.1) ein während der Rotation variabler Abstand (c) ergibt, und
daß in einer Anzeigestellung des Anzeigekörpers (4) die beiden Hebelarme (5.1, 6.1) in einer Winkelstellung ausgerichtet sind, in der der variable Abstand (c) minimal ist, während er bei Rotation der Drehachsen um 180° maximal ist und bei weiterer Rotation wieder auf das Minimum bei 360 ° zurückkehrt.

3. Wechselanzeigevorrichtung nach Anspruch 1 oder 2,
dadurch gekennzeichnet,
daß die Getriebevorrichtung (5,6,7) zwischen der Abtriebswelle (6) und dem Anzeigekörper (4) einen Untersetzungsgetriebeteil (6.2, 7) aufweist, der eine volle Umdrehung der Abtriebswelle (6) in einen dem Drehwinkelabstand zweier aufeinanderfolgender Anzeigeflächen (1,2,3) entsprechenden Drehwinkel umsetzt.

4. Wechselanzeigevorrichtung nach Anspruch 3,
dadurch gekennzeichnet,
daß der Untersetzungsgetriebeteil zwei aufeinander kämmende Zahnräder (6.2, 7; 6.2, 7) aufweist, deren Zahnverhältnis dem Drehwinkelverhältnis von Abtriebswelle (6) und Anzeigekörper (4) umgekehrt proportional ist.

5. Wechselanzeigevorrichtung nach einem der Ansprüche 2 bis 4,
dadurch gekennzeichnet,
daß das Koppelglied (6.11) einen parallel zu den Drehachsen der Antriebs-(5) und Abtriebswelle (6) ausgerichteten Zapfen aufweist, und
daß die Führungsbahn geradlinig verläuft und durch eine Nut oder einen Schlitz gebildet ist.

6. Wechselanzeigevorrichtung nach einem der Anspruche 2 bis 5,
dadurch gekennzeichnet,
daß das Koppelglied (6.11) mittels einer Rolle in der Führungsbahn gelagert ist.

7. Wechselanzeigevorrichtung nach einem der Ansprüche 2 bis 6,
dadurch gekennzeichnet,
daß eine Detektoreinrichtung (8) vorgesehen ist, mit der die Positionierung der jeweiligen Anzeigefläche in der Anzeigeposition feststellbar ist.

8. Wechselanzeigevorrichtung nach einem der Ansprüche 2 bis 7,
dadurch gekennzeichnet,
daß der eine, mit dem Koppelglied (6.11) versehene Hebelarm (6.1) an der Abtriebswelle (6) angebracht ist, während der andere, mit der Führungsbahn versehene Hebelarm (5.1) an der Antriebswelle (5) angebracht ist, und
daß bei dem Minimum des variablen Abstandes (c) dieser kleiner ist als der feste Abstand (a) zwischen den Drehachsen der Antriebswelle (5) und der Abtriebswelle (6).

## Claims

1. Interchangeable displaying apparatus, having at least one display member, which is rotatable about an axis and has a polygonal or lamellar cross-section, said member having a plurality of display faces, which are rotatable relative to one viewing side, on its outer surface at identical spacings between the rotational angles, having a driving motor and having a transmission device, which is disposed between said motor and the display member and has a driving shaft and a driven shaft, which is coupled to the display member, characterised in that the transmission device (5, 6, 7) has a transmission section (5.1, 6.1, 6.11) between the driving shaft (5) and the driven shaft (6), by means of which transmission section a rotational speed of the driving shaft (5), which is uniform during the display changeover, is convertible into a rotational speed of the driven shaft (6), which speed increases steadily from a minimum initial value to an instantaneous maximum value and subsequently drops steadily to a minimum value at the end of the display changeover.

2. Interchangeable displaying apparatus according to claim 1, characterised in that the rotary axes of the driving shaft (5) and of the driven shaft (6) are orientated parallel to each other at a first fixed spacing therebetween and each have a lever arm (5.1, 6.1), which extends transversely relative to the rotary axis, at their end regions facing each other, in that the end of one lever arm (6.1) is provided with a coupling member (6.11) at a second fixed spacing (b) from the associated rotary axis, the second spacing (b) being greater than the first spacing (a), in that the coupling member (6.11) is radially guided in a guide path of the other lever arm (5.1) during the rotation of the driving shaft and of the driven shaft (6), so that a spacing (c), which is variable during the rotation, is produced between the coupling member (6.11) and the rotary axis of the other lever arm (5.1), and in that, when the display member (4) is in a displaying position, the two lever arms (5.1, 6.1) are orientated in an angular position, in which the variable spacing (c) is minimal, while it is maximal during rotation of the rotary axes through 180° and returns to the minimum again at 360° during further rotation.

3. Interchangeable displaying apparatus according to claim 1 or 2, characterised in that the transmission device (5, 6, 7) has, between the driven shaft (6) and the display member (4), a reduction gear component (6.2, 7) which converts one full rotation of the driven shaft (6) into a rotational angle corresponding to the spacing between the rotational angles of two successive display faces (1, 2, 3).

4. Interchangeable displaying apparatus according to claim 3, characterised in that the reduction gear component has two intermeshing toothed wheels (6.2, 7; 6.2, 7), the tooth radio of which is inversely proportional to the ratio between the rotational angles of the driven shaft (6) and the display member (4).

5. Interchangeable displaying apparatus according to one of claims 2 to 4, characterised in that the coupling member (6.11) has a journal which is orientated parallel to the rotary axes of the driving shaft (5) and the driven shaft (6), and in that the guide path extends rectilinearly and is formed by a groove or a slot.

6. Interchangeable displaying apparatus according to one of claims 2 to 5, characterised in that the coupling member (6.11) is supported in the guide path by means of a roller.

7. Interchangeable displaying apparatus according to one of claims 2 to 6, characterised in that a detector means (8) is provided, whereby the positioning of the particular display face in the displaying position is ascertainable.

8. Interchangeable displaying apparatus according to one of claims 2 to 7, characterised in that one lever arm (6.1), which is provided with the coupling member (6.11), is mounted on the driven shaft (6), while the other lever arm (5.1), which is provided with the guide path, is mounted on the driving shaft (5), and in that, for the minimum of the variable spacing (c), such spacing is smaller than the fixed spacing (a) between the rotary axes of the driving shaft (5) and of the driven shaft (6).

## Revendications

1. Dispositif d'affichage pour annonces changeantes avec au moins un corps d'affichage tournant autour d'un axe et à section transversale polygonale ou en forme de lamelle, corps d'affichage qui à sa face extérieure présente à des distances angulaires identiques plusieurs surfaces d'affichage rotative par rapport à un côté de vision, avec un moteur d'entraînement et avec un dispositif de transmission monté entre le moteur d'entraînement et le corps d'affichage, dispositif de transmission qui comporte un arbre menant et un arbre mené accouplé au corps d'affichage,
caractérisé en ce que
le dispositif de transmission (5, 6, 7) présente un groupe de transmission (5.1, 6.1, 6.11) entre l'arbre menant (5) et l'arbre mené (6), groupe de transmission au moyen duquel une vitesse de rotation de l'arbre menant (5) uniforme pendant le changement d'affichage peut être convertie en une vitesse de rotation de l'arbre mené (6) qui croît progressivement depuis une valeur initiale minimale jusqu'à une vitesse maximale momentanée et qui ensuite diminue progressivement jusqu'à une valeur minimale à la fin du changement d'affichage.

2. Dispositif d'affichage pour annonces changeantes suivant la revendication 1,
caractérisé
en ce que les axes de rotation de l'arbre menant (5) et de l'arbre mené (6) sont orientés parallèlement et distants d'une première distance fixe (a) et à leurs zones terminales se faisant face présentent chacun un bras de levier (5.1, 6.1) orienté transversalement à l'axe de rotation,
en ce que l'extrémité de l'un des bras de levier (6.1) est, à une deuxième distance fixe (b) de l'axe de rotation correspondant, doté d'un élément d'accouplement (6.11), cette deuxième distance (b) étant supérieure à la première distance (a), en cc que l'élément d'accouplement (6.11) est pendant la rotation de l'arbre menant et de l'arbre mené (6) guidé radialement dans une piste de guidage de l'autre bras de levier (5.1), de telle sorte qu'entre l'élément d'accouplement (6.11) et l'axe de rotation de l'autre bras de levier (5.1) est établie une distance (c) variable pendant la rotation, et
en ce que dans une position du corps d'affichage (4) les deux bras de levier (5.1, 6.1) sont orientés suivant une position angulaire pour laquelle la distance variable (c) est minimale, tandis que lors de la rotation de 180° des axes de rotation elle est maximale et revient à sa valeur minimale après une rotation supplémentaire de 360°.

3. Dispositif d'affichage pour annonces changeantes suivant la revendication 1 ou la revendication 2,
caractérisé
en ce qu'entre l'arbre mené (6) et le corps d'affichage (4), le dispositif de transmission (5, 6, 7) présente un groupe de démultiplication (6.2, 7) qui convertit un tour complet de l'arbre mené (5) en un angle de rotation correspondant à la distance angulaire de deux surfaces d'affichage (1, 2, 3) successives.

4. Dispositif d'affichage pour annonces changeantes suivant la revendication 3,
caractérisé
en ce que le groupe de démultiplication présente deux roues dentées (6.2, 7) en engrènement, dont les nombres de dents sont inversement proportionnels au rapport de rotation angulaire de l'arbre mené (5) et du corps d'affichage (4).

5. Dispositif d'affichage pour annonces changeantes suivant l'une quelconque des revendications de 2 à 4,
caractérisé
en ce que l'élément d'accouplement (6.11) présente un tourillon orienté parallèlement aux axes de rotation de l'arbre menant (5) et de l'arbre mené (6), et
en ce que la piste de guidage est rectiligne et est constitué par une rainure ou par une fente.

6. Dispositif d'affichage pour annonces changeantes suivant l'une quelconque des revendications de 2 à 5,
caractérisé
en ce que l'élément d'accouplement (6.11) est monté par l'intermédiaire d'un rouleau dans la piste de guidage.

7. Dispositif d'affichage pour annonces changeantes suivant l'une quelconque des revendications de 2 à 6,
caractérisé
en ce qu'un dispositif de détection (8) est prévu, à l'aide duquel peut être détectée l'état de visibilité des différentes surfaces d'affichage.

8. Dispositif d'affichage pour annonces changeantes suivant l'une quelconque des revendications de 2 à 7,
caractérisé
en ce que le bras de levier (6.1) muni de l'élément d'accouplement (6.11) est fixé à l'arbre mené (6), tandis que l'autre bras de levier (5.1), à savoir celui qui est doté de la piste de guidage, est fixé à l'arbre menant (5), et en ce que lorsque la distance variable (c) est minimale, cette distance (c) est inférieure à la distance fixe (a) entre les axes de rotation de l'arbre menant (5) et de l'arbre mené (6).
